# EUROPÄISCHE PATENTSCHRIFT

(11) **EP 0 360 106 B1**
(45) Veröffentlichungstag und Bekanntmachung des Hinweises auf die Patenterteilung: **12.01.1994**
(21) Anmeldenummer: 89116707.4
(22) Anmeldetag: 09.09.1989
(51) Int. Cl.: G21F 7/005

(54) **Übergabesystem**
Delivery system
Système de passage

(30) Priorität: 19.09.1988 DE 3831775
(43) Veröffentlichungstag der Anmeldung: 28.03.1990
(73) Patentinhaber: Noell GmbH, 97080 Würzburg (DE)
(72) Erfinder: Hardt, Norbert, D-3000 Hannover 1 (DE); Sterner, Hakan, D-3000 Hannover 1 (DE); Wetzka, Gerhard, D-8707 Veitshöchheim (DE); Schulte, Burkhart, D-4950 Minden (DE)
(74) Vertreter: Lüdtke, Frank

(56) Entgegenhaltungen:
- DE-B- 1 196 305
- FR-A- 1 395 783
- FR-A- 2 431 166

## Beschreibung

Die Erfindung betrifft ein System zur Übergabe von Gegenständen aus einem kontaminierten Raum in ein Behältnis, das in einem kontaminationsfreien Raum an das Übergabesystem angedockt ist.

Der Erfindung liegt die Aufgabe zugrunde, ein System zu schaffen, das bei einem wirtschaftlichen Einsatz die Übergabe von Gegenständen verschiedener Form und/oder Größe gestattet.

Die Aufgabe wird erfindungsgemäß durch einen verstellbaren Einsatz einer Lüftungstrennwand gelöst, der aus einer um ihren Mittelpunkt bewegbaren runden Scheibe besteht, die auf einer zu ihrem Mittelpunkt konzentrischen Kreislinie mit mehreren in ihrem Querschnitt unterschiedlichen Öffnungen versehen ist.

Durch die Erfindung ist ein System vorhanden, mit dem bei nur einer Übergabestrecke Gegenstände unterschiedlicher Form und/oder Größe übergeben werden können, und das keinerlei Abdichtungsschwierigkeiten aufweist.

Vorteilhafte und zweckmäßige Weiterbildungen der Erfindung ergeben sich aus den Unteransprüchen.

Anhand der Zeichnung wird ein Ausführungsbeispiel der Erfindung nachstehend näher erläutert. Der besseren Übersicht halber wurde auf die Darstellung von Teilen verzichtet, die nicht zum Verständnis der Erfindung erforderlich sind.

Es zeigen
- Fig. 1: ein Übergabesystem in teilweise geschnittener Seitenansicht,
- Fig. 2: das Übergabesystem nach Fig. 1 in teilweise schematisch dargestellter Rückansicht.

Mit 1 ist eine senkrechte Lüftungstrennwand bezeichnet, die einen Arbeitsbereich in zwei separate, voneinander lüftungstechnisch getrennte Räume 2 und 3 unterteilt. Der Raum 2 ist mit einer offenen radioaktiven Belastung beaufschlagt, also kontaminiert, da sich in ihm zerlegte abgebrannte Brennelemente befinden, die z. B. als Brennstabbündel oder als gepreßte quadratische Brennelement-Strukturteile, sogenannte Preßlinge, ausgelagert werden. Der Raum 3 ist kontaminationsfrei; er dient dem Beladen von endzulagernden Behältnissen 4 mit den auszulagernden radioaktiven Gegenständen 5. Die Lüftungstrennwand 1 weist eine Öffnung auf, vor der sich ein Einsatz 6 befindet, der mit zwei in ihrem Querschnitt unterschiedlichen Öffnungen 7 und 8 versehen ist. Die Öffnung 7 weist einen quadratischen Querschnitt auf und dient zum Durchlaß von Preßlingen. Die Öffnung 8 weist einen Querschnitt in Form eines an einer Seite gewölbten Trapezes auf und dient zum Durchlaß von Brennstabbündeln. Die Öffnungen 7 und 8 sind in ihrem Querschnitt genau entsprechend den Maßen der endzulagernden Behältnisse 4 ausgearbeitet. Die Öffnungen 7 und 8 erweitern sich zu einem Bereich, der zur Aufnahme eines aufblasbaren Dichtringes 9 dient. Der Einsatz 6 besteht aus einer runden Scheibe, bei der sich die Öffnungen 7 und 8 auf einer zum Mittelpunkt der Scheibe konzentrischen Kreislinie befinden. Der scheibenförmige Einsatz 6 trägt auf seinem Umfang einen Zahnkranz 10, der mit einem Zahnrad 11 im Eingriif steht, das durch einen an der Lüftungstrennwand 1 befestigten Antrieb 12 drehbar ist.

Der Einsatz 6 ist über einen Kugeldrehkranz 13 an der Lüftungstrennwand 1 befestigt. Der Kugeldrehkranz 13 ist zum Raum 3 hin durch einen Dichtring 14 abgedichtet. Der Dichtring 14 ist fernhantiert austauschbar und mit einem Ansatz 15 durch Schraubglieder 16 an der Lüftungstrennwand 1 befestigt. Die Öffnungen 7 und 8 sind bei Nichtgebrauch durch abdichtende Schwenkhauben 17 verschlossen.

Je nachdem, welche der Öffnungen benutzt werden soll, und diese wird dann durch den drehbaren Einsatz 6 in Position gebracht, wird zur Benutzung dieser Öffnung deren Haubendeckel fernbedienbar geöffnet und dann auch der Verschluß des Behältnisses 4, nachdem dieses an den Einsatz 6 über die Dichtung 9 angedockt wurde.

## Patentansprüche

1. System zur Übergabe von Gegenständen aus einem kontaminierten Raum in ein Behältnis, das in einem kontaminationsfreien Raum an das Übergabesystem angedockt ist, gekennzeichnet durch einen verstellbaren Einsatz (6) einer Lüftungstrennwand (1), der aus einer um ihren Mittelpunkt bewegbaren runden Scheibe besteht, die auf einer zu ihrem Mittelpunkt konzentrischen Kreislinie mit mehreren in ihrem Querschnitt unterschiedlichen Öffnungen (7; 8) versehen ist.

2. Übergabesystem nach Anspruch 1 dadurch gekennzeichnet, daß eine Öffnung (7) einen quadratischen Querschnitt und eine andere Öffnung (8) einen Querschnitt in Form eines an einer Seite gewölbten Trapezes aufweist.

3. Übergabesystem nach Ansprüchen 1 oder 2 dadurch gekennzeichnet, daß die Öffnungen (7; 8) in ihrem Querschnitt genau entsprechend den Maßen der Behältnisse (4) ausgearbeitet sind.

4. Übergabesystem nach Anspruch 3 dadurch gekennzeichnet, daß sich die Öffnungen (7; 8) zu einem Bereich erweitern, der zur Aufnahme eines aufblasbaren Dichtringes (9) dient.

5. Übergabesystem nach Anspruch 1 dadurch gekennzeichnet, daß der scheibenförmige Einsatz (6) über einen Kugeldrehkranz (13) an der Lüftungstrennwand (1) befestigt ist.

6. Übergabesystem nach Anspruch 5 dadurch gekennzeichnet, daß sich zwischen dem Kugeldrehkranz (13) und der Lüftungstrennwand (1) ein Dichtring (14) befindet, der mit einem Ansatz (15) durch Schraubglieder (16) an der Lüftungstrennwand (1) befestigt ist.

## Claims

1. System for transferring articles from a contaminated area into a container, which is connected to the transfer system in a contamination-free area, characterised by an adjustable insert (6) of a ventilation dividing wall (1), which insert comprises a circular disc, which is displaceable about its centre and is provided with a plurality of apertures (7; 8), of variable cross-section, on a circular line concentic with its centre.

2. Transfer system according to claim 1, characterised in that one aperture (7) has a square cross-section, and another aperture (8) has a cross-section in the form of a trapezium which is curved on one side.

3. Transfer system according to claim 1 or 2, characterised in that the apertures (7; 8) have a cross-section which corresponds exactly to the dimensions of the containers (4).

4. Transfer system according to claim 3, characterised in that the apertures (7; 8) widen towards a region which serves to receive an inflatable sealing ring (9).

5. Transfer system according to claim 1, characterised in that the disc-shaped insert (6) is mounted on the ventilation dividing wall (1) via a ball carousel (13).

6. Transfer system according to claim 5, characterised in that a sealing ring (14) is situated between the ball carousel (13) and the ventilation dividing wall (1) and is mounted, with an extension member (15), on the ventilation dividing wall (1) by means of screw members (16).

## Revendications

1. Système pour transférer des objets d'un espace contaminé à un conteneur qui est arrimé au système de transfert dans un espace non contaminé, caractérisé par un élément inséré réglable (6) d'une cloison d'aération (1), qui se compose d'une plaque ronde mobile autour de son centre et pourvue, sur une ligne circulaire concentrique par rapport à son centre, de plusieurs ouvertures (7 ; 8) à sections différentes.

2. Système de transfert selon la revendication 1, caractérisé en ce qu'une ouverture (7) présente une section carrée tandis qu'une autre ouverture (8) présente une section en forme de trapèze bombé sur un côté.

3. Système de transfert selon les revendications 1 ou 2, caractérisé en ce que la section des ouvertures (7 ; 8) est étudiée pour correspondre exactement aux dimensions des conteneurs (4).

4. Système de transfert selon la revendication 3, caractérisé en ce que les ouvertures (7 ; 8) s'élargissent vers une zone qui sert à loger une bague d'étanchéité expansible (9).

5. Système de transfert selon la revendication 1, caractérisé en ce que l'élément inséré en forme de plaque (6) est fixé à la cloison d'aération (1) par l'intermédiaire d'une couronne pivotante à billes (13).

6. Système de transfert selon la revendication 5, caractérisé en ce qu'il est prévu, entre la couronne pivotante à billes (13) et la cloison d'aération (1), une bague d'étanchéité (14) qui est fixée à la cloison d'aération (1), avec une pièce rapportée (15), à l'aide d'organes de vissage (16).
